# EUROPÄISCHE PATENTSCHRIFT

(11) **EP 1 675 796 B1**
(45) Veröffentlichungstag und Bekanntmachung des Hinweises auf die Patenterteilung: **12.03.2008**
(21) Anmeldenummer: 04787571.1
(22) Anmeldetag: 07.09.2004
(51) Int. Cl.: B65H 45/105

(54) **VORRICHTUNG ZUM ABLEGEN EINER FLEXIBLEN MATERIALBAHN**
DEVICE FOR LAYING A FLEXIBLE MATERIAL WEB
DISPOSITIF DE DEPOT D'UNE BANDE DE MATERIAU FLEXIBLE

(30) Priorität: 18.10.2003 DE 10348529
(43) Veröffentlichungstag der Anmeldung: 05.07.2006
(73) Patentinhaber: Oerlikon Textile GmbH & Co. KG, 41069 Mönchengladbach (DE)
(72) Erfinder: STEYER, Peter, CH-9320 Arbon (CH)
(86) Internationale Anmeldenummer: PCT/IB2004/003827
(87) Internationale Veröffentlichungsnummer: WO 2005/037695

(56) Entgegenhaltungen:
- WO-A-98/57877
- DE-A1- 3 422 352
- DE-C2- 10 125 452
- US-A- 3 917 250
- US-A- 6 155 551
- US-A1- 2002 198 091
- PATENT ABSTRACTS OF JAPAN Bd. 009, Nr. 252 (M-420), 9. Oktober 1985 (1985-10-09) -& JP 60 102367 A (TAKAYASU KOGYO KK), 6. Juni 1985 (1985-06-06)

## Beschreibung

Die vorliegende Erfindung betrifft eine Vorrichtung zum Ablegen einer flexiblen Materialbahn mit zumindest einem gegenläufig rotierenden Paar Legewalzen, wobei die Materialbahn mittels der Legewalzen mindestens einer Ablegestelle zuführbar ist, wobei die Legewalzen Teil eines Legewagens sind, welcher über die Ablegelänge der Materialbahn mit umkehrbarer Orientierung verfahrbar ist, wobei der Legewagen eine geringere Breitenabmessung aufweist als die Ablegestelle und über die Ablegebreite der Ablegestelle mit umkehrbarer Orientierung verfahrbar ist.

Eine Vorrichtung der In Rede stehenden Art ergibt sich aus US 6 155 551. Dort ist eine Vorrichtung zum Stapeln von streifenförmigem, flexiblen Material beschrieben. Der dortige Schlitten bewegt sich vor und zurück entlang eines dritten Rahmens Ober die Ablegelänge und quer, wobei ein zweiter Rahmen und der dritte Rahmen gemeinsam bewegt werden, so dass die nächste Lage neben der zuvor gebildeten Lage abgelegt wird. Wenn die gesamte Ablage über Länge und Breite stattgefunden hat, dreht sich die Plattform um 90° und der Ablegevorgang erfolgt emeut, jedoch auf einer Unterlage, die aus um 90° versetzten Lagen besteht. Die flexible Materialbahn gelangt frei und ungeführt zu den Legewalzen. Hierbei kann es zu Verdrehungen der Materialbahn zwischen Zuführung und Legewalzenpaar kommen, so dass die Materialbahnoberseite im Stapel fehlerhaft nach unten weisen könnte.

Aus der DE 3422352 A1 ist eine Vorrichtung zum Aufschichten eines angenähert flachbreiten Stranges zu einem etwa quaderförmigen Block bekannt. Dort wird der Strang von einer beabstandeten Quelle in eine Einzugsvorrichtung eingeführt, die auf einem Querwagen montiert ist. Der Querwagen ist auf einem Längswagen katzenartig montiert. Wesentlich ist, dass keine Transportbänder vorgesehen sind. Die Zuführung der Materialbahn bis zur Einzugsvorrichtung ist ohne Belang.

Des weiteren offenbart JP 60102367 eine Vorrichtung mit einem quer- und längsverfahrbaren Legewagen, wobei die Materialbahn von einem Förderband frei hängend in einen Trichter und von dort zwischen zwei Walzen zu einer Austrittsöffnung gelangt. Auch bei dieser Vorrichtung sind keine Transportbänder vorgesehen und somit kein gesichertes Zuführen der Materialbahn.

Gemäß der DE 101 25 452 C2 ist eine Vorrichtung bekannt, wobei eine Materialbahn ebenfalls über Legewalzen als Bestandteil eines Legewagens zu einer Ablegestelle geführt wird. Dort ist zwar bereits der gesicherte Transport der Materialbahn auf einem Transportband offenbart, jedoch weist der Legewagen eine Breitenabmessung auf, die der Breite der Ablegestelle entspricht. Die Ablegestelle kann als Palette, als Hubtisch, als Kartonage oder dergleichen ausgebildet sein. Pro Legewagen Ist jeweils eine Ablegestelle vorgesehen, auf die In Längsrichtung und in Querrichtung abgelegt werden kann. Das Ablegen in Längsrichtung wird durch die Verfahrbarkeit des Legewagens in Längsrichtung realisiert. Das Ablegen In Querrichtung wird dadurch realisiert, dass die Materialbahn, wenn sie schmaler ist als die Breite der Legewalzen, über diese quer bewegt wird. Hierzu ist eine Materialzuführungseinrichtung entsprechend querverfahrbar ausgestattet. Die aus DE 101 25 452 C2 bekannte Vorrichtung, die zwar eine gesicherte Materialbahnzuführung mittels Transportband offenbart, erfordert aufgrund der Breite des Legewagens entsprechend der Ablegebreite eine sehr umfangreiche und schwere Bauform. Eine solche Bauform bringt mit sich, dass größere Massen beschleunigt werden müssen, also starke Antriebe Verwendung finden, was natürlich unter konstruktivem Aspekt und im Hinblick auf die erforderliche Energie mit hohen Kosten verbunden Ist. Außerdem gehen große, schwere Bauformen Immer zu Lasten der Produktionsgeschwindigkeit.

Eine weitere Vorrichtung zum Ablegen einer flexiblen Materialbahn ergibt sich aus der DE 298 23 580 U1. Auch bei dieser Vorrichtung ist ein gegenläufig rotierendes Paar Legewalzen vorgesehen, über die die Materialbahn einer Ablegestelle zugeführt wird. Die Legewalzen aus der DE 298 23 580 U1 sind aber nicht Teil eines Legewagens und weisen dieselbe Breitenabmessung wie die Ablegestelle auf und sind außerdem auch nicht querverfahrbar.

Aus der DE 44 38 770 A1 ist eine nächste Vorrichtung bekannt, bei der es um die Aufnahme von Garnaufwickelrollen oder um die Bestückung von Wickelmaschinen mit Garnaufwickelrollen geht. Diese Vorrichtung hat einen Speicher zur Aufnahme dieser Rollen. Es handelt sich also um einen Speicher, in dem Rollen gelagert werden. Die DE 196 44 383 C₁ befasst sich mit einem schwenkbaren Legearm, nicht mit Legewalzen.

Ausgehend von dem aus der US 6 155 551 bekannten Stand der Technik liegt der Erfindung die Aufgabe zugrunde, eine Vorrichtung der in Rede stehenden Art anzugeben, die eine höhere Produktionsgeschwindigkeit bei gesichertem Transport der Materialbahn zu den Legewalzen ermöglicht.

Die voranstehende Aufgabe wird durch die Merkmale des Patentanspruches 1 gelöst Danach ist eine Vorrichtung der in Rede stehenden Art derart ausgestattet und weitergebildet, dass die Materialbahn auf einem um die Legewalzen des Legewagens umlaufenden Transportband zur Ablegestelle transportierbar Ist und dass ein mit dem Legewagen zusammenwirkender Wegausgleichswagen vorgesehen ist, dessen Breitenabmessung geringer ist als die der Ablegestelle.

Ausgehend von US 6 155 551 ist zunächst erkannt worden, dass die freie, ungeführte Zuführung der Materialbahn zu einem fehlerhaften Stapel führen kann. Erfindungsgemäß ist erkannt worden, dass ein gesicherter Antransport der Materialbahn erreicht werden kann, wenn diese auf einem Transportband zur Ablegestelle transportiert wird, welches um die Legewalzen des Legewagens umläuft. Während der Auflage auf dem Transportband ist eine Verdrehung der Materialbahn auf dem Weg zum Legewagen ausgeschlossen. Weiter Ist erkannt worden, dass die Vorrichtung eine höhere Produktionsgeschwindigkeit erzielt, wenn der zum Ausgleich der oszillierenden Bewegung des Legewagens vorgesehene Wegausgleichswagen eine geringere Breitenabmessung aufweist als die Ablegestelle. Durch die gegenüber der Ablegebreite geringere Breitenabmessung des Wegausgleichswagens wird Masse und Baugröße reduziert und Material sowie Antriebsenergie gespart.

Wenn eine leichte Bauform mit geringen Abmessungen längs- und querverfahrbar ist, wird auch die Möglichkeit eröffnet, mit einem Legewagen mehrere Legesteiten anzufahren und sukzessive verschiedene Ablegestellen mit der Materialbahn zu beliefern. Der enorme Vorteil der erfindungsgemäßen, in Längs- und Querrichtung beweglichen Vorrichtung liegt in der flexiblen Befüllung von Ablegestellen bei geringerem konstruktiven Aufwand und geringen Betriebskosten. Es sei ausdrücklich hervorgehoben, dass die Vorrichtung bzw. der Legewagen nicht nur das Längs- und Querverfahren im Bereich einer einzigen Ablegestelle ermöglicht, sondern darüber hinaus auch das Verfahren zu mehreren Ablegestellen, die nebeneinander und / oder hintereinander angeordnet sind.

In konstruktiver Hinsicht könnte der Legewagen Bestandteil eines Rahmens sein, der querverfahrbar an einem Gestell angeordnet ist. Von besonderem Vorteil Ist es, wenn der Legewagen außerdem in der Höhe verstellbar wäre, da dann auf Hubtische verzichtet werden könnte. Durch die Höheneinstellbarkeit des Legewagens könnten Regel- und Steuervorgänge einfacher realisiert werden als bei der Einstellung eines externen Hubtisches. Auch hier könnte der Legewagen Bestandteil des Rahmens sein und der Rahmen bspw. an Vertikalsäulen des Gestells verfahren werden.

Eine weitere, in anderer Hinsicht vorteilhafte Ausführungsform der erfindungsgemäßen Vorrichtung, wobei Hubtische zum Einsatz kommen, sieht vor, dass der Legewagen zwei Ablegestellen mit der Materialbahn beliefert. Sobald ein Stapel gebildet ist, kann der Legewagen zur nächsten Ablegestelle verfahren werden und dort mit dem Ablegevorgang beginnen. Auf diese Weise werden längere Stillstandszeiten vermieden. Lediglich ein Schneidvorgang zum Abtrennen der Materialbahn nach Erlangung der gewünschten Stapelhöhe ist erforderlich. Der Schneidvorgang könnte so durchgeführt werden, dass bereits der neue Bandanfang zu den Legewalzen hin unterwegs ist.

Im Hinblick auf hohe Produktionsgeschwindigkeiten ist es außerdem von großem Vorteil, wenn die erfindungsgemäße Vorrichtung über Mittel zum Niederhalten der obersten abgelegten Materialbahn verfügt. Die Mittel zum Niederhalten könnten sich parallel zur abgelegten Materialbahn erstrecken und diese im Bereich der obersten abgelegten Materialbahn kontaktieren und somit niederhalten. Durch den Kontakt der Mittel zum Niederhalten mit der obersten abgelegten Materialbahn können vor allem bei leichten Materialien mit einem Gewicht unter 60 g/m² Windeinflüsse, Luftturbulenzen oder ähnliche Einflüsse, sowie unerwünschte Rückverformungen bei elastischen Materialbahnen, wie Fasermaterialbahnen, weitgehend ausgeschlossen werden. Um den Kontakt im gewünschten Maße herzustellen, könnte die Ablegestelle in der Höhe einstellbar sein und/oder auch die Mittel zum Niederhalten selbst, die dann in ihrer Bewegung insbesondere auf die Höheneinstellung des Legewagens abzustimmen sind. Durch die Ausübung eines gewissen Drucks während der Kontaktierung kann nicht nur eine Lagesicherung der obersten Lage realisiert werden, es könnte außerdem auch eine vorgebbare Presskraft ausgeübt werden, um zum Beispiel das Volumen des Stapels zu mindern und so mehr Material zur Verpackung zu bringen. Die in Rede stehende Kontaktierung ermöglicht das Ablegen der Materialbahn bei höheren Geschwindigkeiten, insbesondere bei Geschwindigkeiten über 200 m/min.

Die Mittel zum Niederhalten könnten zumindest eine Niederhaltewalze umfassen. Damit die gesamte oberste Materialbahn beidseitig vom Materialbahnaustritt aus den Legewalzen erfasst wird, könnten zwei Niederhaltewalzen zu beiden Seiten des Legewagens auf der Stapeloberfläche abrollen. Das Paar Niederhaltewalzen würde dann mit dem Legewagen in Querrichtung verfahrbar sein. Von der konstruktiven Anordnung her könnten sich die Niederhaltewalzen von Stirnseite zu Stirnseite des Gestell erstrecken und in Querrichtung rotieren sowie verfahren.

Alternativ zu den Niederhaltewalzen, die bei kleinerem Walzendurchmesser nur temporär in Kontakt mit kleineren Abschnitten der obersten Lage des Materialbahnstapels sind, könnte als Mittel zum Niederhalten zumindest ein separates Niederhalteband vorgesehen sein. Denkbar wären zwei Niederhaltebänder, die sich zu beiden Seiten des Legewagens erstrecken und mit entsprechenden Halte- und Spanneinrichtungen zusammenwirken. Beide Niederhaltebänder könnten jeweils zu beiden Seiten des Legewagens oder auch vor und hinter diesem angeordnet sein. Die Befestigung könnte auch am Rahmen erfolgen, in dem der Legewagen und die Transportbänder usw. angeordnet sind, oder auch über Umlaufrollen. Die Laufrichtung der beiden Niederhaltebänder kann in Längsrichtung parallel zur Ablegelänge oder in Querrichtung parallel zur Ablegebreite erfolgen. Im Hinblick auf die Längs- und Querverfahrbarkeit über den Bereich einer einzigen Ablegestelle hinaus, könnten die Niederhaltebänder bzw. das Niederhalteband die gesamte Fläche überspannen, die durch das Gestell der Voerrichtung vorgegeben ist. Eine besonders vorteilhafte Ausführungsform sieht lediglich ein Niederhalteband vor, das sich zumindest über die Ablegestelle in Querrichtung und Längsrichtung erstreckt und in Querrichtung umläuft. Das Niederhalteband könnte über Umlaufrollen geführt sein, die an den Längsseiten des Gestells angeordnet sind, sich in Längsrichtung erstrecken und in Querrichtung umlaufen. Damit nun bei der bevorzugten Ausführungsform mit einem einzigen umlaufenden Niederhalteband die Materialbahn zur Ablegestelle gelangt, könnte dieses eine Durchtrittsöffnung für die Materialbahn aufweisen, die stets synchron zur Position des Legewagens bzw. zur Austrittsstelle der Materialbahn aus den Legewalzen angeordnet ist.

Weitere Mittel zum Niederhalten könnten in Form einer Lamellenwand, eines Führungsbleches, eines Profils vorliegen, die allesamt eine mehr oder weniger große Anpresskraft auf den Stapel über die oberste Lage der abgelegten Materialbahn ausüben.

Die Zuführung der Materialbahn zum Legewagen könnte über eine den Legewalzen vorgeschaltete Materielbahnzuführeinrichtung erfolgen, welche einen Drehspeicher umfasst, der aufgrund seiner Speicherfunktion und den unterschiedlichen Bedarf an Materialbahnzuführung durch die oszillierende Bewegung des Legewagens kompensiert. Die durch den Richtungswechsel während der Hin- und Herbewegung verursachte Schwankung und Längenanderung der Materialbahn bedarf unterschiedlicher Materialbahnzuführgeschwindigkeiten. Um diese zu realisieren, könnte der Drehspeicher zwangsgeführt sein und hierzu einen Motor umfasst, der Teil des gesamten Antriebssystems der Vorrichtung ist und somit zur Position des Legewagens synchronisiert ist. Die zwangsgeführte synchrone Kompensation eines Wendevorgangs durch den Drehspeicher führt zu einer ruhigen und gleichmäßigen Materialbahnzuführung. Die Idee des voranstehend beschriebenen Drehspeichers kann auch bei Ablegevorgängen Anwendung finden, bei denen die oszillierende Bewegung geringe oder keine Bedeutung hat.

Gemäß einer bevorzugten Ausführungsform der erfindungsgemäßen Vorrichtung könnte die Materialbahn auch zwischen zwei Transportbändern zu den Legewalzen transportiert werden. Die Geschwindigkeit der Materialbahn während des Transports auf dem Transportband oder zwischen zwei Transportbändern könnte betragsgleich zu der Geschwindigkeit des Transportbandes bzw. der Transportbänder sein. Beim Transport zwischen zwei Transportbändern könnten diese eine Druckzone ausbilden, wodurch eine weitgehend faltenlosen Zuführung der Materialbahn zwischen zwei Transportbändern, wobei die Materialbahn auf einem Transportband aufliegt und von dem anderen abgedeckt ist, erreicht wird. Auf diese Weise ist einerseits ausgeschlossen, dass die Materialbahn verrutscht und andererseits, dass die Materialbahn verschmutzt oder anderweitigen äußeren Einflüssen ausgesetzt ist. Die Betragsgleichheit der Geschwindigkeit des Transportbandes zur Geschwindigkeit der auf dem Transportband transportierten Materialbahn bringt den Vorteil mit sich, dass elektrostatische Effekte weitgehend vermieden und das Material selbst geschont wird. Die Reibungsverminderung ist vor allem im Hinblick auf das Ablegen der Materialbahn auf die vorherige Lage von Bedeutung. Die beiden Legewalzen bzw. der Legewagen rollt sich stets auf der Materialbahn ab, so dass es nicht zu einer Verschlechterung der Position der vorherigen Lage, zu einem Faltenwurf, zu einer statischen Aufladung oder auch zu einer Qualitätseinbuße kommen kann. Durch den Einsatz eines Legewagens wird außerdem bewirkt, dass auch die Geschwindigkeit der obersten Lage der abgelegten Materialbahn und die Geschwindigkeit der die oberste Lage erreichende Materialbahn sowie die Geschwindigkeiten der Lagen untereinander betragsgleich sind.

Zusammenfassend wird ausgeführt, dass mit der erfindungsgemäßen Vorrichtung eine handliche und leichte Konstruktion zum Ablegen von Materialbahnen vorgegeben wird, die die Produktionsgeschwindigkeiten erhöht und die Herstellungs- und Energiekosten senkt. Es könnte ein Stapel auf einem Lagerbock erstellt werden. Außerdem werden durch die Höhenverstellbarkeit des Legewagens, die Mittel zum Niederhalten und die Kompensation der Wendevorgänge durch einen zwangsgeführten Drehspeicher weitere für sich die Erfindung wesentlich bereichernde Ausführungsformen vorgestellt, die der Lösung der erfindungsgemäßen Aufgabe förderlich sind.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung von mehreren Ausführungsbeispielen der Erfindung anhand der Zeichnung zu verweisen. In Verbindung mit der Erläuterung der angeführten Ausführungsbeispiele der Erfindung anhand der Zeichnung werden im allgemeinen bevorzugte Ausgestaltungen und Weiterbildungen der Lehre erläutert. In der Zeichnung zeigen
- Fig. 1: in schematischer Darstellung, eine Perspektivansicht eines ersten Ausführungsbeispiels der erfindungsgemäßen Vorrichtung,
- Fig. 2: in schematischer Darstellung, eine Vorderansicht eines zweiten Ausführungsbeispiels der erfindungsgemäßen Vorrichtung mit höheneinstellbarem Legewagen,
- Fig. 3: in schematischer Darstellung, eine Seitenansicht eines dritten Ausführungsbeispiels der erfindungsgemäßen Vorrichtung mit zwei Ablegestellen,
- Fig. 4: in schematischer Darstellung, eine Vorderansicht eines vierten Ausführungsbeispiels der erfindungsgemäßen Vorrichtung mit Niederhaltewalzen,
- Fig. 5: in schematischer Darstellung, eine Aufsicht auf den Gegenstand aus Fig. 4,
- Fig. 6: in schematischer Darstellung, eine Vorderansicht eines fünften Ausführungsbeispiels der erfindungsgemäßen Vorrichtung mit Niederhalleband und
- Fig. 7: in schematischer Darstellung, eine Aufsicht auf den Gegenstand aus Fig. 5.

Die Fig. 1 bis 7 zeigen eine Vorrichtung zum Ablegen einer flexiblen Materialbahn 1 mit zumindest einem gegenläufig rotierenden Paar Legeswalzen 2, 3, wobei die Materialbahn 1 mittels der Legewalzen 2, 3 mindestens einer Ablegestelle 4 zuführbar ist, wobei die Legewalzen 2, 3 Teil eines Legewagens 5 sind, welcher zumindest über die Ablegelänge L der Materialbahn 1 mit umkehrbarer Orientierung verfahrbar ist.

Der Legewagen 5 weist eine geringere Breitenabmessung auf als die Ablegestelle 4 und ist über die Ablegebreite B der Ablegestelle 4 mit umkehrbarer Orientierung verfahrbar. Dazu ist der Legewagen 5 Bestandteil eines Rahmens 6, der querverfahrbar in einem Gestell 7 angeordnet ist. Das Gestell 7 weist an seinen Stirnseiten sich in Querrichtung erstreckende Führungsholme 8 auf, an denen der Rahmen 6 beweglich gelagert ist.

Während in Fig. 1 ein erstes Ausführungsbeisplei gezeigt ist, wobei die Ablegestelle 4 durch einen Hubtisch verkörpert wird, der höhenverstellbar ist und mit anwachsendem Stapel 9 nach unten verfahren wird, ist in Fig. 2 nicht die Ablegestelle 4, sondern der Legewagen 5 in der Höhe H verstellbar. Am Gestell 7 sind für die Höhenänderung vertikale Führungsholme 10 für den Rahmen 6 angeordnet, mit dem der Legewagen 5 in die geeignete Position relativ zur fixen Ablegestelle 4 in vertikaler Richtung verfahrbar ist.

Aus Fig. 3 ergibt sich ein drittes Ausführungsbeispiel, der erfindungsgemäßen Vorrichtung, wobei dem Legewagen 5 zwei Ablegestellen 4 zugeordnet sind. Der Legewagen 5 ist in diesem dritten Ausführungsbeispiel über beide Ablegelängen L verfahrbar und beliefert sukzessive eine Ablegestelle 4 nach der anderen mit der Materialbahn 1 ohne langwierige Unterbrechung.

Die Figuren 4 bis 7 stellen dar, dass nach einem vierten und fünften Ausführungsbeispiel zwei Arten von Mitteln zum Niederhalten der obersten abgelegten Materialbahn 1 vorgesehen sind.

Nach Fig. 4 und 5 umfassen die Mittel zum Niederhalten ein Paar Niederhaltewalzen 11, 12. Die Niederhaltewalzen 11, 12 erstrecken sich in etwa von Stirnseite zu Stirnseite des Gestells 7 und sind gemeinsam mit dem Legewagen 5 in Querrichtung verfahrbar, wobei die Niederhaltewalzen 11, 12 jeweils im Wendepunkt des Legewagens 5 hier deutlich über die Ablegebreite B hinausragen.

Ein Niederhalteband 13 wird in den Figuren 6 und 7 dargestellt, welches um Umlaufwalzen 14, 15 über den gesamten Bereich des Gestells 7 in Querrichtung umläuft. Das Niederhalteband 13 erstreckt sich weit über die Ablegelänge L und die Ablegebreite B der Ablegestelle 4 und erstreckt sich - jeweils auf der aktuellen Höhe der obersten Lage der abgelegten Materialbahn1 bzw. des Stapels 9 - fast von Stirnseite zu Stirnseite des Gestells 7.

Das Niederhalteband 13 weist eine nicht näher dargestellte Durchtrittsöffnung auf, die stets synchron zur Position des Legewagens 5 bzw. zur Austrittsstelle der Materialbahn 1 aus den Legewalzen 2, 3 angeordnet ist.

Besonders aus den Fig. 1 und 3 ergibt sich, dass die Materialbahn 1 über eine den Legewalzen 2, 3 vorgeschaltete Materialbahnzuführeinrichtung 16 zuführbar ist, welche einen Drehspeicher 17 umfasst. Der Drehspeicher 17 ist zwangsgeführt und es ist ein nicht dargestellter Motor vorgesehen, der Teil des gesamten Antriebssystems der Vorrichtung ist und somit zur Position des Legewagens 5 synchronisiert ist. Der Drehspeicher 17 kompensiert in Ausübung seiner Speicherfunktion den infolge der oszillierenden Bewegung unterschiedlichen Bedarf an Materialbahn 1.

Auch hinsichtlich der Transportbänder 18 sind besonders die Fig. 1 und 3 aussagekräftig, welche zeigen, dass die Materialbahn auf einem Transportband 18 bis zu dem mit dem Legewagen 5 zusammenwirkenden Wegausgleichswagen 19 und danach zwischen zwei Transportbändern 18 bis zu den Legewalzen 2, 3 transportierbar ist, wobei die Geschwindigkeit der Materialbahn betragsgleich zu der Geschwindigkeit des Transportbandes bzw. der Transportbänder ist.

Die Fig. 3 zeigt weiter zwei Motoren, die mit M bezeichnet sind. Der zur Materialbahnzuführung 16 benachbarte Motor M treibt die Transportbänder 18 an und der gegenüberliegende Motor M treibt den Legewagen 5 an.

Hinsichtlich weiterer, in den Figuren nicht gezeigter Merkmale wird auf den allgemeinen Teil der Beschreibung verwiesen.

Abschließend sei darauf hingewiesen, dass die erfindungsgemäße Lehre nicht auf die voranstehend erörterten Ausführungsbeispiele eingeschränkt ist. Vielmehr sind die unterschiedlichsten Ausführungsformen der Gesamtanordnung, der einzelnen Legemodule möglich.

### Bezugszeichenliste

| | |
|---|---|
| 1 | Materialbahn |
| 2 | Legewalze |
| 3 | Legewalze |
| 4 | Ablegestelle |
| 5 | Legewagen |
| 6 | Rahmen |
| 7 | Gestell |
| 8 | Führungsholme quer für 6 |
| 9 | Stapel auf 4 |
| 10 | Führungsholme vertikal für 6 |
| 11 | Niederhaltewalze |
| 12 | Niederhaltebandwalze |
| 13 | Niederhalteband |
| 14 | Umlaufwalze |
| 15 | Umlaufwalze |
| 16 | Materialbahnzuführeinrichtung |
| 17 | Drehspeicher |
| 18 | Transportbänder |
| 19 | Wegausgleichswagen |
| | |
| | |
| L | Ablegelänge |
| B | Ablegebreite |
| H | Höhe |
| M | Motor |

## Patentansprüche

1. Vorrichtung zum Ablegen einer flexiblen Materialbahn (1) mit zumindest einem gegenläufig rotierenden Paar Legewalzen (2, 3), wobei die Materialbahn (1) mittels der Legewalzen (2, 3) mindestens einer Ablegestelle (4) zuführbar ist, wobei die Legewalzen (2, 3) Teil eines Legewagens (5) sind, welcher zumindest über die Ablegelänge (L) der Materialbahn (1) mit umkehrbarer Orientierung verfahrbar ist, wobei der Legewagen (5) eine geringere Breitenabmessung aufweist als die Ablegestelle (4) und über die Ablegebreite (B) der Ablegestelle (4) mit umkehrbarer Orientierung verfahrbar ist,
**dadurch gekennzeichnet,**
**dass** die Materialbahn (1) auf einem um die Legewalzen (2, 3) des Legewagens (5) umlaufenden Transportband (18) zur Ablegestelle (4) transportierbar ist und dass ein mit dem Legewagen (5) zusammenwirkender Wegausgleichswagen (19) vorgesehen ist, dessen Breitenabmessung geringer ist als die der Ablegestelle (4).

2. Vorrichtung nach Anspruch 1, **dadurch gekennzeichnet, dass** der Legewagen (5) Bestandteil eines Rahmens (6) ist, der querverfahrbar in einem Gestell (7) angeordnet ist

3. Vorrichtung nach Anspruch 1 oder 2, **dadurch gekennzeichnet, dass** der Legewagen (5) in der Höhe (H) verstellbar ist.

4. Vorrichtung nach einem der Ansprüche 1 bis 3, **dadurch gekennzeichnet, dass** dem Legewagen (5) zwei Ablegestellen (4) zugeordnet sind.

5. Vorrichtung nach einem der Ansprüche 1 bis 4, **dadurch gekennzeichnet, dass** Mittel zum Niederhalten der obersten abgelegten Materialbahn (1) vorgesehen sind.

6. Vorrichtung nach Anspruch 5, **dadurch gekennzeichnet, dass** die Mittel zum Niederhalten in der Höhe einstellbar sind.

7. Vorrichtung nach Anspruch 5 oder 6, **dadurch gekennzeichnet, dass** die Mittel zum Niederhalten zumindest eine Niederhaltewalze (11, 12) umfassen.

8. Vorrichtung nach Anspruch 7, **dadurch gekennzeichnet, dass** ein Paar Niederhaltewalzen (11, 12) vorgesehen ist, die mit dem Legewagen (5) in Querrichtung, zumindest über die Ablegebreite (B) verfahrbar sind.

9. Vorrichtung nach Anspruch 5 oder 6, **dadurch gekennzeichnet, dass** die Mittel zum Niederhalten (7) zumindest ein Niederhalteband (13) umfassen.

10. Vorrichtung nach Anspruch 9, **dadurch gekennzeichnet, dass** sich das Niederhalteband (13) zumindest über die Ablegestelle (4) erstreckt, vorzugsweise über den gesamten Bereich des Gestells (7) in Querrichtung umläuft.

11. Vorrichtung nach Anspruch 10, **dadurch gekennzeichnet, dass** das umlaufende Niederhalteband (13) eine Durchtrittsöffnung aufweist, die stets synchron zur Position des Legewagens (5) bzw. zur Austrittsstelle der Materialbahn (1) aus den Legewalzen (2, 3) angeordnet ist.

12. Vorrichtung nach einem der Ansprüche 1 bis 11, **dadurch gekennzeichnet, dass** die Materialbahn (1) über eine den Legewalzen (2, 3) vorgeschaltete Materialbahnzuführeinrichtung (16) zuführbar ist, welche einen Drehspeicher (17) umfasst.

13. Vorrichtung nach Anspruch 12, **dadurch gekennzeichnet, dass** der Drehspeicher (17) zwangsgeführt ist und dazu einen Motor umfasst, der Teil des gesamten Antriebssystems der Vorrichtung ist und somit zur Position des Legewagens (5) synchronisiert ist.

14. Vorrichtung, nach einem der Ansprüche 1 bis 13, **dadurch gekennzeichnet, dass** die Materialbahn (1) zumindest teilweise zwischen zwei Transportbändern (18), die insbesondere eine Druckzone ausbilden, zur Ablegestelle (4) transportierbar ist und dass die Geschwindigkeit der Materialbahn (1) betragsgleich zu der Geschwindigkeit des Transportbandes (18) bzw. der Transportbänder (18) ist.

## Claims

1. Device for the laying a flexible material web (1) and having at least one pair of deposit rollers (2, 3) rotating in opposite directions, where the material web (1) can be supplied by means of the deposit rollers (2, 3) to at least one point of deposit (4), where the deposit rollers (2, 3)are a part of a deposit carriage (5), which can be traversed at least over the deposit length (L) of the material web (1) and with a reversible direction, where the deposit carriage (5) has a smaller width than the point of deposit (4) and can be traversed over the deposit width (B) of the point of deposit (4) and with a reversible direction.
**characterized by** the fact
that the material web (1) can be transported to the point of deposit (4) on a transport belt (18) running around the deposit rollers (2, 3) of the deposit carriage (5) and that a path compensation carriage (19) working together with the deposit carriage (5) is provided, where the width of the path compensation carriage is smaller than that of the point of deposit (4).

2. Device according to claim 1, **characterized by** the fact that the deposit carriage (5) is a component of a frame (6) which is disposed in such a manner that it can be traversed on a rack (7).

3. Device according to claims 1 or 2, **characterized by** the fact that the deposit carriage (5) is adjustable in height(H).

4. Device according to one of claims 1 to 3, **characterized by** the fact that the deposit carriage (5) is assigned to two points of deposit (4).

5. Device according to one of claims 1 to 4, **characterized by** the fact that hold-down means for the uppermost deposited material web (1) are provided.

6. Device according to claim 5, **characterized by** the fact that the hold-down means are adjustable in height.

7. Device according to claim 5 or 6, **characterized by** the fact that the hold-down means comprise at least one hold-down roller (11, 12).

8. Device according to claim 7, **characterized by** the fact that a pair of hold-down rollers (11, 12) is provided, which are traversable with the deposit carriage (5) in the transverse direction, at least over the deposit width (B).

9. Device according to claim 5 or 6, **characterized by** the fact that the hold-down means (7) comprise at least one hold-down belt (13).

10. Device according to claim 9, **characterized by** the fact that the hold-down belt (13) extends at least over the point of deposit (4) and preferably runs around the entire area of the rack (7) in the transverse direction.

11. Device according to claim 10, **characterized by** the fact that the hold-down belt (13) running around comprises a penetrating opening which is always disposed synchronously to the position of the deposit carriage (5) or to the exit side of the material web (1) from the deposit rollers (2, 3).

12. Device according to one of claims 1 to 11, **characterized by** the fact that the material web (1) can be supplied via a material web supply device (16) disposed in front of the deposit rollers (2, 3), where the material web supply device comprises a rotary storage device (17).

13. Device according to claim 12, **characterized by** the fact that the rotary storage device (17) is driven and for this comprises a motor which is part of the entire drive system of the device and is thus synchronized to the position of the deposit carriage (5).

14. Device according to one of claims 1 to 13, **characterized by** the fact that the material web (1) can be transported to the point of deposit (4) at least partially between two transport belts (18), which in particular form a pressure zone, and that the rate of the material web (1) is equal to the rate of the transport belt (18) or transport belts (18).

## Revendications

1. Dispositif pour déposer une bande de matière flexible (1) avec au moins une paire de cylindres de dépose (2, 3) tournant à contresens, la bande de matière (1) étant susceptible d'être acheminée au moyen des cylindres de dépose (2, 3) vers au moins une zone de dépose (4), les cylindres de dépose (2, 3) étant des éléments d'un chariot de dépose (5) qui est déplaçable à orientation inversable au moins sur la longueur de dépose (L) de la bande de matière (1), le chariot de dépose (5) présentant une plus faible dimension en largeur que la zone de dépose (4) et étant déplaçable à orientation inversable sur la largeur de dépose (B) de la zone de dépose (4)
**caractérisé en ce que**,
la bande de matière (1) est susceptible d'être transportée vers la zone de dépose (4) sur une courroie transporteuse (18) en rotation autour des cylindres de dépose (2, 3) du chariot de dépose (5) et **en ce qu'**il est prévu un chariot compensateur de trajet (19) qui interagit avec le chariot de dépose (5), dont la dimension en largeur est inférieure à la zone de dépose (4).

2. Dispositif selon la revendication 1, **caractérisé en ce que** le chariot de dépose (5) est un élément d'un cadre (6) qui est déplaçable à la transversale dans un châssis (7).

3. Dispositif selon la revendication 1 ou 2 **caractérisé en ce que** le chariot de dépose (5) est réglable en hauteur (H).

4. Dispositif selon l'une quelconque des revendications 1 à 3, **caractérisé en ce que** deux zones de dépose (4) sont associées au chariot de dépose (5).

5. Dispositif selon l'une quelconque des revendications 1 à 4, **caractérisé en ce qu'**il est prévu des moyens pour maintenir à plat la bande de matière (1) supérieure déposée.

6. Dispositif selon la revendication 5, **caractérisé en ce que** les moyens pour maintenir à plat sont réglables en hauteur.

7. Dispositif selon la revendication 5 ou 6, **caractérisé en ce que** les moyens pour maintenir à plat comprennent au moins un cylindre de maintien à plat (11, 12).

8. Dispositif selon la revendication 7, **caractérisé en ce qu'**il est prévu une paire de cylindres de maintien à plat (11, 12) qui est déplaçable avec le chariot de dépose (5) en direction transversale, au moins sur la largeur de dépose(B).

9. Dispositif selon la revendication 5 ou 6, **caractérisé en ce que** les moyens de maintien à plat (7) comprennent au moins une courroie de maintien à plat (13).

10. Dispositif selon la revendication 9, **caractérisé en ce que** la courroie de maintien à plat (13) s'étend au moins sur la zone de dépose (4) et tourne en direction transversale, de préférence sur toute la région du châssis (7).

11. Dispositif selon la revendication 10, **caractérisé en ce que** la courroie de maintien à plat (13) en rotation comporte une ouverture de passage, qui est toujours disposée de façon synchrone à la position du chariot de dépose (5), respectivement à la zone de sortie de la bande de matière (1) hors des cylindres de dépose (2, 3).

12. Dispositif selon l'une quelconque des revendications 1 à 11, **caractérisé en ce que** la bande de matière (1) est susceptible d'être acheminée par l'intermédiaire d'un système d'acheminement de la bande de matière (16) monté en amont des cylindres de dépose (2, 3), qui comprend un accumulateur rotatif (17).

13. Dispositif selon la revendication 12, **caractérisé en ce que** l'accumulateur rotatif (17) est guidé de façon forcée et comprend à cet effet un moteur, qui est un élément de l'ensemble du système d'entraînement du dispositif et qui de ce fait est synchronisé par rapport à la position du chariot de dépose (5).

14. Dispositif selon l'une quelconque des revendications 1 à 13, **caractérisé en ce que** la bande de matière (1) est susceptible d'être transportée vers la zone de dépose (4), au moins partiellement entre deux courroies de transport (16), formant notamment une zone de pression, et **en ce que** la vitesse de la bande de matière (1) est de même valeur que la vitesse de la courroie de transport (18), respectivement des courroies de transport (18).
